# EUROPÄISCHE PATENTANMELDUNG

(11) **EP 0 209 725 A1**
(43) Veröffentlichungstag der Anmeldung: **28.01.1987**
(21) Anmeldenummer: 86108272.5
(22) Anmeldetag: 18.06.1986
(51) Int. Cl.: E05F 15/02

(54) **Betätigungsvorrichtung für druckmittelgetriebene, insbesondere pneumatisch angetriebene, Türen in Fahrzeugen**

(30) Priorität: 20.07.1985 DE 3526030
(71) Anmelder: ROBERT BOSCH GMBH, 70442 Stuttgart (DE)
(72) Erfinder: Kontotheodorou, Elefterios, Dipl.-Ing., D-7140 Ludwigsburg (DE); Straub, Steffen, D-7143 Vaihingen (DE)

(57) **Zusammenfassung**

Eine Betätigungsvorrichtung für druckmittelgetriebene, insbesondere pneumatisch angetriebene, Türen weist mindestens einen, jeweils einem Türflügel (10) zugeordneten druckmittelgesteuerten Zweikammer-Arbeitszylinder (12) und ein türventil (17) auf, das über eine Öffnung- und Schließ. leitung (15.16) die Druckmittelkammern (13, 14) des Arbeⁱts- zylinders (12) zur Türflügelbetätigung wechselweise mit Druckmitle beaufschlagt oder von Druckmittel entlastet. Zum Zwecke einer beschleunigten Bewegung des sich öffnenden Türflügels ist in der Schließleitung (16) ein an sich bekanntes Drossel-Rückschlag-Schaltventil (24) mit einstellbarem Drosselquerschnitt und einstellbarem druckabhängigen Umscheltpunkt für gedrosselten und ungedrosselten Durchfluß sngeordnet. Das Schaltventil (24) ist derart ausgebildet, daß nach Avsinken des Schließdruckes in der Schließleitung (16) auf einen einstellbaren Schaltdruck der Drosselquerschnitt wirksam wird (Figur 1).

## Beschreibung

### Stand der Technik

Die Erfindung betrifft eine Betätigungsvorrichtung für druckmittelgetriebene, insbesondere pneumatisch angetriebene, Türen in Fahrzeugen, wie Omnibussen u.dgl., der im Oberbegriff des Anspruchs 1 angegebenen Gattung.

Bei solchen Türbetätigungsvorrichtungen ist häufig vorgeschrieben, die Türflügel einer ein- oder mehrflügeligen Tür mit dem vollen Druck im Druckmittelspeicher zu schließen und nach Herausbewegen der Türflügel aus der Schließstellung mit nahezu auf die Hälfte des vollen Betriebsdrucks reduziertem Druck zu öffnen. Um ein plötzliches, schlagartiges Bewegen der Türflügel während der Öffnungsbewegung zu vermeiden, wird der bei Einleitung der Öffnungsbewegung in der Schließkammer herrrschende volle Betriebsdruck von z.B. 8 bar mittels der Drosselstelle in der Schließleitung nur gedrosselt abgebaut. Durch die eingangs erwähnte Reduzierung des Öffnungsdrucks in den Öffnungskammern auf ca. 3,5 bar nach Herausbewegen der Türflügel aus ihrer Türöffnungs-Endstellung wird der Druck in den Öffnungskammern mitunter schneller abgebaut als in den Schließkammern, so daß eine erhebliche Verzögerung in der Öffnungsbewegung der Türflügel auftritt.

### Vorteile der Erfindung

Die erfindungsgemäße Betätigungsvorrichtung für druckmittelgetriebene, insbesondere pneumatisch angetriebene Türen in Fahrzeugen mit den kennzeichnenden Merkmalen des Anspruchs 1 hat demgegenüber den Vorteil, daß der Druck in der Schließkammer mit Beginn der Öffnungsbewegung der Türflügel zunächst ungedrosselt und sehr schnell bis auf den reduzierten Öffnungsdruck von z.B. ca. 3,5 bar abgebaut wird und danach erst die Drosselung und das geregelte Ausströmen des Druckmittels aus der Schließkammer und damit die Dämpfung der Türflügelbewegung einsetzt. Damit wird der Öffnungsbeginn der Tür gegenüber herkömmlichen Türbetätigungsvorrichtungen beschleunigt. Neben einer nach wie vor einfachen Einstellung der Drosselwirkung wird eine Schnellentlüftung im Anfangsstadium der Öffnungsbewegung erzielt. Beim Türschließen gewährleistet das Rückschlagventil die Türflügelbetätigung mit vollem Betriebsdruck des Druckmittelspeichers.

Durch die in den weiteren Ansprüchen aufgeführten Maßnahmen sind vorteilhafte Weiterbildungen und Verbesserungen der im Anspruch 1 angegebenen Türbetätigungsvorrichtung möglich.

Zeichnung

Die Erfindung ist anhand eines in der Zeichnung dargestellten Ausführungsbeispiels im folgenden näher beschrieben. Es zeigen:
Fig. 1 ein Blockschaltbild einer pneumatischen Türbetätigungsvorrichtung für eine einflügelige Tür,
Fig. 2 einen Querschnitt eines Drossel-Rückschlag-Schaltventils in der Türbetätigungsvorrichtung gemäß Fig. 1.

### Beschreibung des Ausführungsbeispiels

Bei der in Fig. 1 im Blockschaltbild dargestellten Betätigungsvorrichtung für eine pneumatisch angetriebene einflügelige Tür ist ein Türflügel 10 mit einem Verschiebekolben 11 eines doppeltwirkenden Zweikammer-Arbeitszylindersl2 verbunden. Der Verschiebekolben 11 unterteilt den pneumatischen Arbeitszylinder 12 in eine Öffnungskammer 13 und eine Schließkammer 14, die jeweils über eine Öffnungsleitung 15 bzw. Schließleitung 16 mit je einem Anschluß eines Türventils 17 verbunden sind. Das Türventil 17 ist als impulsgesteuertes 4/2-Wege-Magnetventil ausgebildet, dessen Erregerwicklung über einen manuell bedienbaren Taster 18 mit der Fahrzeugbatterie verbunden ist. Der dritte Anschluß des Türventils 17 ist mit einem Druckluftspeicher 19 verbunden, während der vierte Anschluß mit einer Entlastungsstelle 40 verbunden ist und damit einen Entlüftungsausgang darstellt.

In der Öffnungsleitung 15 ist ein Druckbegrenzer 20 zum Herabsetzen des Antriebsdrucks bei der Türöffnungsbewegung und eine Drosselstelle 21 zur Einstellung der Türgeschwindigkeit bei der Türschließbewegung angeordnet. In der Schließleitung 16 ist ein an sich bekanntes Nothahnventil oder Notventil 22 eingeschaltet, das mechanisch betätigbar und pneumatisch entriegelbar ist. Das Notventil 22 ermöglicht in der Schließstellung der Tür nach seiner manuellen Betätigung die Entlüftung der Schließkammer 14 des Arbeitszylinders 12 und damit das Öffnen des Türflügels 10 von Hand. Über ein kombiniertes Rückschlag-Drosselventil 23, das in eine Verbindungsleitung zwischen Druckbegrenzer 20 und Notventil 22 eingeschaltet ist, wird einerseits die Entlüftung der Schließkammer 14 bei betätigtem Notventil 22 sichergestellt und andererseits mit Einleiten eines Türöffnungsvorganges das Notventil 22 wieder entriegelt.

In der Schließleitung 16 ist weiterhin ein Drossel-Rückschlag-Schaltventil 24 mit einstellbarem Drosselquerschnitt und einstellbarem druckabhängigen Umschaltpunkt für gedrosselten und ungedrosselten Durchfluß eingeschaltet. Das Drossel-Rückschlag-Schaltventil 24 weist ein Rückschlagventil 25 mit zum Türventil 17 hin gerichteter Sperrstellung und ein Drosselventil 26 auf, das so eingestellt ist, daß es nach Absinken des Schließarucks auf einen einstellbaren Schaltdruck von seiner ungedrosselten Durchflußstellung in seine gedrosselte Durchflußstellung mit wirksamem Drosselquerschnitt übergeht. Das Drossel-Rückschlag-Schaltventil 24, das in Fig.2 im Längsschnitt dargestellt ist, ist im übrigen bekannt und in dem DE-GM 8 300 718 in Aufbau und Wirkungsweise ausführlich beschrieben, so daß hier in Verbindung mit Fig. 2 nur kurz darauf eingegangen wird. In einem Gehäuse 27 ist zwischen einer Anschlußöffnung 28 und einer zweiten Anschlußöffnung 29 das Rückschlagventil 25 und das Drosselventil 26 angeordnet. Die erste Anschlußöffnung 28 ist mit der Schließkammer 14 und die zweite Anschlußöffnung 29 mit der Schließleitung 16 und damit über das Notventil 22 mit dem einen Anschluß des Türventils 17 verbunden. Das umschaltbare Drosselventil 26 wird von einem federbelasteten Kolben 30 und einem mit diesem verschraubten Drosselstift 31 gebildet, der unter Bildung einer Drosselstelle in einen federbelasteten Ringkolben 32 eintaucht. Der federbelastete Ringkolben 32 bildet den Schließkörper des Rückschlagventils 25, der mit einem in seiner Schulter eingelegten O-Ring 33 auf einem im Gehäuse 27 eingelegten Ventilsitzring 34 aufliegt. Der Ventilsitzring 34 wird von einem verjüngten Ansatz 35 des Ringkolbens 32 mit Spiel durchgriffen.

Die Wirkungsweise der beschriebenen Türbetätigungsvorrichtung ist wie folgt:
In Fig. 1 ist die Türbetätigungsvorrichtung in der Schließstellung der Tür dargestellt. Das Türventil 17 verbindet die Schließleitung 16 mit dem Druckluftspeicher 19 und entlüftet die öffnungsleitung 15. Der Verschiebekolben 11 steht in der in Fig. 1 dargestellten Stellung. Der Türflügel 10 wird mit vollem Betriebsdruck in seiner Schließstellung gehalten. Der Schließdruck in der Schließleitung 16 und in der Schließkammer 14 wirkt auf den federbelasteten Kolben 30 und verschiebt diesen in Fig. 2 nach oben, so daß der Drosselstift 31 aus dem Ringkolben 32 herausgezogen wird und somit die Drosselstelle aufgehoben ist. Das Drosselventil 26 ist damit geöffnet. Das Rückschlagventil 25 ist geschlossen, da sowohl in der Anschlußöffnung 29 als auch in der Anschlußöffnung 28 der gleiche Druck herrscht.

Zur Einleitung einer Türöffnungsbewegung muß der Fahrer den Taster 18 kurzzeitig drücken. Dadurch wird das Türventil 17 impulserregt und schaltet in seine andere Schaltstellung um, in welcher nunmehr die Öffnungsleitung 15 mit dem Druckluftspeicher 19 und die Schließleitung 16 mit der Entlastungsstelle 40 verbunden und damit entlüftet ist. In der Öffnungskammer 13 wirkt auf den Verschiebekolben 11 Öffnungsdruck. Durch das geöffnete Drosselventil 26 mit aufgehobener Drosselstelle wird die Schließkammer 14 ungedrosselt und schlagartig entlüftet, bis der eingestellte Schaltdruck zum Umschalten des Drosselventils erreicht ist. Der Schaltdruck ist dabei so eingestellt, daß er etwa dem bei der Türöffnungsbewegung in der Öffnungsleitung 15 herrschenden, durch den Druckbegrenzer 20 reduzierten Öffnungsdruck entspricht. Ist dieser Schaltdruck erreicht, so bewegt sich der Kolben 30 in Fig. 2 nach unten und der Drosselstift 31 taucht wieder in den Ringkolben 23 ein, wodurch der eingestellte Drosselquerschnitt wirksam wird. Die aus dem Schließzylinder 14 ausströmende Druckluft wird nunmehr in der Weise geregelt, daß mit sinkendem Druck der Drosselquerschnitt abnimmt. Nach anfänglicher Schnellentlüftung der Schließkammer wird durch die gedrosselte Luftausströmung aus der Schließkammer 14 die Geschwindigkeit der TUrbewegung reguliert. Der Drosselquerschnitt kann mittels einer Einstellschraube 36 eingestellt werden. Durch Drehen der Einstellschraube 36 wird der Drosselstift 31 in dem Kolben 30 verschraubt und taucht dabei mehr oder weniger tief in den Ringkolben 32 ein.

Zur Schließbewegung ist der Taster 18 wiederum kurzzeitig zu drücken. Das Türventil 17 schaltet zurück und nimmt die in Fig. 1 dargestellte Stellung ein. Während die Öffnungsleitung 15 über den Druckbegrenzer 20 und die Entlastungsstelle 40 des Türventils 17 entlüftet wird, ist die Schließleitung 16 an dem Druckmittelspeicher 19 angeschlossen. Durch den in der Schließleitung 16 und damit in der zweiten Anschlußöffnung 29 herrschenden Schließdruck wird das Rückschlagventil 25 durch Verschieben des Ringkolbens 32 entgegen seiner Feder geöffnet und die Schließkammer wird mit vollem Betriebsdruck beaufschlagt. Die Schließbewegung des Türflügels 10 erfolgt mit maximalem Antriebsdruck.

Die Erfindung ist nicht auf das vorstehend beschriebene Ausführungsbeispiel beschränkt. So kann in gleicher Weise die Betätigungsvorrichtung eine mehrflügelige Tür antreiben. Für jeden Türflügel ist dann ein separater Zweikammer-Arbeitszylinder vorzusehen. Alle Öffnungs-und Schließleitungen sind jeweils parallel zu schalten. In gleicher Weise kann die Türbetätigungsvorrichtung mit einem anderen Druckmittel als Druckluft, z.B. Hydrauliköl, betrieben werden.

## Patentansprüche

1. Betätigungsvorrichtung für druckmittelgetriebene, insbesondere pneumatisch angetriebene Türen in Fahrzeugen, wie Omnibussen u.dgl., mit mindestens einem jeweils einem Türflügel zugeordneten druckmittelgesteuerten Zweikammer-Arbeitszylinder, der eine Öffnungskammer und eine durch einen Türbetätigungskolben von dieser getrennte Schließkammer aufweist, mit einem zur Türflügelbetätigung die Druckmittelkammern wechselweise mit Druckmittel beaufschlagenden und von Druckmittel entlastenden elektrisch gesteuerten Türventil, das über eine Öffnungsleitung mit der Öffnungskammer und über eine Schließleitung mit der Schließkammer des Arbeitszylinders verbunden ist, und mit einer in der Schließleitung angeordneten Drosselstelle mit einstellbarem Drosselquerschnitt, dadurch gekennzeichnet, daß die Drosselstelle als Drosselventil (26) mit einstellbarem druckabhängigen Umschaltpunkt für gedrosselten und ungedrosselten Durchfluß derart ausgebildet ist, daß es bei Schließdruck in der Schließleitung (16) bzw. Schließkammer (14) seine ungedrosselte Durchflußstellung einnimmt und bei Absinken des Schließdruckes auf den Schaltdruck in seine gedrosselte Durchflußstellung mit wirksamen Drosselquerschnitt übergeht, und daß dem Drosselventil (26) ein Rückschlagventil (25) parallel geschaltet ist, dessen Sperrichtung zum Türventil (17) hin gerichtet ist.

2. Vorrichtung nach Anspruch 1, dadurch gekennzeichnet, daß der Schaltdruck des Drosselventils (26) etwa auf dem bei der Türflügel- öffnung in der Öffnungsleitung (15) herrschenden reduzierten Öffnungsdruck eingestellt ist.

3. Vorrichtung nach Anspruch 1 oder 2, dadurch gekennzeichnet, daß das Drosselventil (26) derart ausgebildet ist, daß der Drosselquerschnitt in Abhängigkeit vom Druck in der Schließleitung (16) und/oder in der Schließkammer (14) gesteuert wird, und zwar derart, daß mit sinkendem Druck der Drosselquerschnitt abnimmt und umgekehrt.

4. Vorrichtung nach einem der Ansprüche 1 - 3, dadurch gekennzeichnet, daß das Drosselventil (26) und das Rückschlagventil (25) von einem an sich bekannten Drossel-Rückschlag-Schaltventil (24) gebildet sind.
